# EUROPÄISCHE PATENTSCHRIFT

(11) **EP 2 133 648 B1**
(45) Veröffentlichungstag und Bekanntmachung des Hinweises auf die Patenterteilung: **25.11.2020**
(21) Anmeldenummer: 09005089.9
(22) Anmeldetag: 07.04.2009
(51) Int. Cl.: F41G 7/00, F41G 7/34

(54) **Unbemannter Flugkörper und Verfahren zur Flugführung**
Unmanned missile and method of flight control
Missile sans equipage et procédé de conduite de vol

(30) Priorität: 10.04.2008 DE 102008017975
(43) Veröffentlichungstag der Anmeldung: 16.12.2009
(73) Patentinhaber: MBDA Deutschland GmbH, 86529 Schrobenhausen (DE)
(72) Erfinder: Grabmeier, Michael, 83022 Rosenheim (DE)
(74) Vertreter: Isarpatent

(56) Entgegenhaltungen:
- EP-A- 1 795 858
- EP-A- 1 821 060
- EP-A- 1 895 265
- EP-A- 2 080 981
- DE-A1- 3 013 405
- DE-A1-102007 056 661
- JP-A- 10 062 099
- US-A- 5 260 709
- US-A- 5 786 790
- US-A- 5 943 009

## Beschreibung

### TECHNISCHES GEBIET

Die vorliegende Erfindung betrifft ein Verfahren zur Flugführung eines unbemannten Flugkörpers gemäß dem Oberbegriff des Patentanspruchs 1.

Der Einsatz gattungsgemäßer Flugkörper erfolgt herkömmlicherweise nur nach umfangreicher Vorausplanung, bei der eine aufwendige Missionsplanung in einer beispielsweise bodengestützten Missionsplanungsstation durchgeführt werden muss. Bei dieser Missionsplanung wird anhand von Geländemodellen der geplanten Flugroute ein optimaler Flugweg für den unbemannten Flugkörper erarbeitet. Dieser Flugweg ist anhand einer Kette von sogenannten Wegpunkten, die durch Breiten-, Längen- und Höhenkoordinaten definiert sind, bestimmt. Neben diesen Wegpunkten des Flugwegs werden auch andere Missionsparameter, wie zum Beispiel Gelände- und Landmarken-Modelle sowie Gefechtskopfparameter, erarbeitet, die zusammen mit den Wegpunkten einen Missionsplan bilden. Dieser Missionsplan wird vor dem Start des Trägerluftfahrzeugs in den Missionsdatenspeicher des unbemannten Flugkörpers mit eingespeichert.

### STAND DER TECHNIK

Ergibt sich während des Tragflugs, bei welchem der unbemannte Flugkörper vom Trägerluftfahrzeug zu einem Absetzpunkt, dem sogenannten "release point" transportiert wird, ein aktueller Bedarf, den Flugweg oder das gespeicherte Ziel zu ändern, so ist dies nur unter großen Schwierigkeiten möglich, indem in der Missionsplanungsstation ein neuer Missionsplan erarbeitet wird und indem dieser Missionsplan über eine Datenlinkverbindung, beispielsweise eine Satellitenfunkverbindung, zum Trägerluftfahrzeug gesandt und von diesem in den Missionsdatenspeicher des unbemannten Flugkörpers geladen wird. Ein Beispiel dafür ist in der nicht vorveröffentlichten deutschen Patentanmeldung DE 10 2007 056 661.3 und in der diese als Priorität in Anspruch nehmenden EP 2 080 981 A1 beschrieben.

Aus diesem Grund werden gattungsgemäße unbemannte Flugkörper bislang nur gegen lange im voraus aufgeklärte stationäre Ziele eingesetzt.

Häufig ist es jedoch erforderlich oder erwünscht, gattungsgemäße Flugkörper auch gegen sogenannte stationäre, zeitkritische Ziele ("traget of opportunity") einzusetzen. Derartige Ziele können beispielsweise mobile Raketenabschussrampen oder mobile Befehls- und Kommunikations-Zentralen sein, die kurzfristig errichtet werden und daher nur mit kurzem Zeitvorlauf erkannt werden können.

Die US-A-5,943,009 offenbart eine mit einer GPS-kontrollierten Steuerung versehene gelenkte Bombe. Diese gelenkte Bombe besitzt keine eigene Antriebseinheit. Sie folgt nach dem Absetzen aus einem Trägerflugzeug einer ballistischen Bahn. Sie enthält weiterhin auch keinen Missionsdatenspeicher, aus welchem ein Steuerungsrechner Information für die Berechnung einer Flugbahn entnehmen kann, und konsequenter Weise auch keinen Missionsplanungsrechner.

Die EP 1 821 060 A1 offenbart einen unbemannten Flugkörper und ein Verfahren zur Positionsbestimmung eines von einem Luftfahrzeug abkoppelbaren unbemannten Flugkörpers, wobei die Avionik des Flugkörpers einen neuen Missionsplan berechnen kann.

### DARSTELLUNG DER ERFINDUNG

Es ist daher eine Aufgabe der vorliegenden Erfindung, ein Verfahren zur Flugführung eines unbemannten Flugkörpers anzugeben, das es gestattet, derartige Flugkörper kurzfristig gegen stationäre, zeitkritische Ziele einzusetzen.

Diese Aufgabe wird gelöst durch das Verfahren zur Flugführung eines unbemannten Flugkörpers gemäß Patentanspruch 1.

Der unbemannte Flugkörper, der insbesondere ein Marschflugkörper sein kann, ist versehen mit einem eine Nutzlast aufnehmenden Rumpf; Steuerflächen, die mittels Steuerflächenantrieben bewegbar am Rumpf angebracht sind; einer Antriebseinrichtung für den Flugkörper und einem Bordcomputer, der einen Missionsdatenspeicher und einen Steuerungsrechner aufweist, welcher die Steuerflächenantriebe mit Steuersignalen beaufschlagt. Er zeichnet sich aus durch einen Missionsplanungsrechner, der mit dem Missionsdatenspeicher zum Datenaustausch verbunden ist, und eine Datenkommunikationseinrichtung, die mit dem Missionsplanungsrechner zum Datenaustausch verbunden ist.

Durch das Vorsehen des Missionsplanungsrechners im unbemannten Flugkörper selbst und nicht mehr in einer bodengestützten Missionsplanungsstation, ist es möglich, Zieldaten kurzfristig erkannter Ziele über eine Datenlinkverbindung direkt oder über das Trägerluftfahrzeug zum im Tragflug befindlichen unbemannten Flugkörper zu übertragen, woraufhin dann der Missionsplanungsrechner an Bord des unbemannten Flugkörpers eine gegebenenfalls auch vereinfachte Missionsplanung automatisch durchführt und die vom bordeigenen Missionsplanungsrechner ermittelten Missionsdaten im eigenen Missionsdatenspeicher abspeichert, so dass der unbemannte Flugkörper dann eigenständig unter Verwendung dieser neuen Missionsdaten das neue Ziel anfliegen kann.

Vorzugsweise ist der Missionsplanungsrechner durch eine im Bordcomputer des Flugkörpers ablaufende Missionsplanungssoftware gebildet. Diese Softwarelösung erlaubt eine einfache Nachrüstung von bereits vorhandenen unbemannten Flugkörpern durch ein Softwareupdate, ohne dass ein Hardwareumbau erforderlich ist.

Die Datenkommunikationseinrichtung des Flugkörpers ist vorzugsweise mit einer zugeordneten Datenkommunikationseinrichtung eines den Flugkörper im Tragflug tragenden Luftfahrzeugs zum Datenaustausch mit einem Bordcomputer des Luftfahrzeugs verbunden. Hierdurch wird ermöglicht, dass die zur Berechnung des Missionsplans erforderlichen Zieldaten vom Bordcomputer des Luftfahrzeugs in den Flugkörper übertragen werden können.

Weiterhin vorzugsweise ist die Verbindung zwischen der Datenkommunikationseinrichtung des Luftfahrzeugs und der Datenkommunikationseinrichtung des Flugkörpers von einem den Flugkörper mit dem Luftfahrzeug verbindenden Umbilicalkabel gebildet.

Das Verfahren zur Flugführung eines unbemannten Flugkörpers, bei welchem der unbemannte Flugkörper von einem Trägerluftfahrzeug aus abgesetzt wird, weist die Schritte gemäß Anspruch 1 auf. Weitere Zieldaten, die bevorzugt in den Bordcomputer des unbemannten Flugkörpers eingespeist werden, sind die Parameter (Heading, Höhe, Geschwindigkeit) für den Marschflug und die Auskopplung vom Trägerluftfahrzeug sowie als weitere Angriffsparameter neben den Zielkoordinaten Daten über die Angriffstrajektorie (Pop-Up-Trajektorie, Airburst-Trajektorie) und Gefechtskopf-Parameter, wie Precharge-Parameter (On/Off, Distanz-Sensor on/off, Impact-Schalter on/off) und Penetrator-Parameter (On/Off, Art des Fuze-Programms, Airburst-Verzögerungen).

Bei dieser Missionsplanung handelt es sich um eine stark vereinfachte Missionsplanung ohne Bedrohungsanalyse. Diese vereinfachte Missionsplanung kann alternativ auch außerhalb des Flugkörpers, beispielsweise am Boden mittels eines tragbaren Computers durchgeführt werden, wobei der dann entstehende vereinfachte Missionsplanungs-Datensatz über eine Funkverbindung in den Speicher des Bordcomputers des unbemannten Flugkörpers übertragen und geladen wird.

Bei der erfindungsgemäßen Missionsplanung werden bevorzugt folgende Maßnahmen durchgeführt:
- Transformation einer Standard-Angriffstrajektorie, derart dass der Auftreffpunkt der Angriffstrajektorie mit den Koordinaten des Zieles zusammenfällt und die Angriffstrajektorie in Richtung des Headings der Zieldaten aus der Sicht eines das Ziel anfliegenden unbemannten Flugkörpers ausgerichtet ist;
- Berechnung eines Marschflugpfades in einer Marschhöhe, die einer berechneten optimalen Flughöhe entspricht,
- Berechnung eines Einfädelflugpfades derart,
   dass der Einfädelflugpfad aus dem Marschflugpfad aus der Marschhöhe und einer vorgegebenen Marschgeschwindigkeit unter Berücksichtigung der kinematischen Flugleistungen des unbemannten Flugkörpers in die Angriffstrajektorie überleitet und
   dass während des Marsches des Flugkörpers auf dem Flugpfad bei der vorgegebenen Marschgeschwindigkeit ausreichend Zeit zur Verfügung steht, um den Gefechtskopf des Flugkörpers zu schärfen und das gewählte Zündprogramm in den Gefechtskopfrechner zu laden;
- Verbindung der transformierten Angriffstrajektorie, des Einfädelpfades und des Marschflugpfades zu dem gemeinsamen Flugpfad, so dass der Flugpfad einen Marschflugpfad, einen Einfädelflugpfad und die in das Ziel führende Angriffstrajektorie aufweist.

Die Berechnung des Missionsplans im Bordcomputer des unbemannten Flugkörpers ermöglicht es, dass von einer Bodenstation lediglich wenige Zieldaten des neuen Ziels an den Flugkörper übermittelt werden müssen und nicht eine Vielzahl von sich aus einer Missionsplanberechnung ergebenden Missionsdaten. Diese Zieldaten können über eine Datenverbindung übertragen werden, die nur eine geringe Bandbreite aufweist oder bei der nur noch geringe Übertragungskapazitäten frei sind. Beispielsweise können die Zieldaten von einer Bodenstation aus über einen taktischen Datenlink zum Trägerflugzeug übermittelt und von diesem dann über ein Umbilicalkabel an den unbemannten Flugkörper weitergeleitet werden.

Vorzugsweise werden die Zieldaten während des Tragflugs des mit dem Trägerluftfahrzeug verbundenen Flugkörpers vom Trägerluftfahrzeug über eine Datenkommunikationsverbindung zum unbemannten Flugkörper übertragen. Zur Durchführung dieser Übertragung kann eine zwischen dem Trägerluftfahrzeug und einer Bodenstation bestehende Datenübertragungs-Funkverbindung genutzt werden, ohne dass es einer eigenständigen Funkverbindung von einer Bodenstation zum unbemannten Flugkörper bedarf. Da erfindungsgemäß nur wenige Zieldaten an den Flugkörper zu übertragen sind und nicht, wie im Stand der Technik, die Daten eines gesamten Missionsplans übertragen werden müssen, kann die zum Trägerluftfahrzeug bestehende Datenkommunikationsverbindung (Daten-Link) problemlos mitbenutzt werden, auch wenn nur noch geringe Übertragungskapazität auf dieser DatenlinkVerbindung frei ist.

Vorzugsweise wird die Missionsplanung vom Bordcomputer des unbemannten Flugkörpers im Tragflug des mit dem Trägerluftfahrzeug verbundenen unbemannten Flugkörpers durchgeführt. Die Durchführung der Missionsplanung im Bordcomputer des Flugkörpers ermöglicht es, auf das Vorsehen einer zusätzlichen Hardware im unbemannten Flugkörper zu verzichten. Die Durchführung der Missionsplanung im Tragflug nutzt Rechenkapazitäten des Bordcomputers, die während des Tragflugs frei sind.

Vorteilhaft ist auch, wenn die Startkoordinaten vom Bordcomputer des Trägerluftfahrzeugs über die Datenkommunikationsverbindung an den Missionsplanungsrechner des unbemannten Flugkörpers geliefert werden und wenn die Erstellung des Missionsplans unter Verwendung der an den Missionsplanungsrechner über die Datenkommunikationsverbindung gelieferten Start- und Zielkoordinaten erfolgt.

Das Verfahren der Erfindung zeichnet sich vorzugsweise dadurch aus, dass das Erstellen des Missionsplanes eine Bestimmung von Freigabekriterien für das Absetzen des unbemannten Flugkörpers vom Trägerluftfahrzeug aufweist, bei der folgende Parameter einfließen:
- die Geschwindigkeit des Trägerluftfahrzeugs liegt zwischen Mach = 0,65 und Mach = 0,85;
- die Flughöhe des Trägerluftfahrzeugs über Seehöhe ist größer als oder gleich 2500 Fuß;
- ein Flugpfad zu einem Ziel ist erfolgreich berechnet worden;
- Flughöhe des Trägerluftfahrzeugs über Seehöhe liegt oberhalb der berechneten Marschflughöhe für den unbemannten Flugkörper zuzüglich eines vertikalen Sicherheitsabstandes von vorzugsweise 100 m innerhalb eines vertikalen Release-Höhenbereichs von vorzugsweise 200 m;
- die Navigationsausrichtung des Trägerluftfahrzeugs und des Flugkörpers in Richtung auf das Ziel liegt in einem ausreichenden Winkelbereich;
- der Geschwindigkeitsvektor des Trägerluftfahrzeugs liegt innerhalb der aus den Zieldaten berechneten Marschfluggeschwindigkeitsbandbreite und ist auf das Ziel zufliegend gerichtet;
- die aktuelle Entfernung zum Ziel ist geringer als die geschätzte Reichweite des Flugkörpers, vorzugsweise bei verbrauchsarmem Geradeausflug in konstanter Höhe während des Marschflugs.

Vorzugsweise wird der unbemannte Flugkörper nach dem Absetzen vom Trägerluftfahrzeug unmittelbar zum ersten Wegpunkt des Marschflugpfades gelenkt, in welchem der Marschflugpfad in den Einfädelflugpfad übergeht, und er fliegt unter Einhaltung einer vorgegebenen Sollgeschwindigkeit dorthin.

Es ist auch von Vorteil, wenn der Flugkörper nach dem Einfädeln in die Angriffstrajektorie das Ziel automatisch erfasst und mittels eines Autopiloten entlang der Angriffstrajektorie autonom in das Ziel geführt wird.

Weitere bevorzugte und vorteilhafte Ausgestaltungsmerkmale des erfindungsgemäßen Verfahrens sind Gegenstand der verbleibenden Unteransprüche.

Bevorzugte Ausführungsbeispiele der Erfindung mit zusätzlichen Ausgestaltungsdetails und weiteren Vorteilen sind nachfolgend unter Bezugnahme auf die beigefügten Zeichnungen näher beschrieben und erläutert.

### KURZE BESCHREIBUNG DER ZEICHNUNGEN

Es zeigen:
- Fig. 1: eine teilweise geschnittene Seitenansicht des erfindungsgemäßen unbemannten Flugkörpers und
- Fig. 2: eine Skizze eines gemäß der Erfindung berechneten Flugpfades.

### DARSTELLUNG VON BEVORZUGTEN AUSFÜHRUNGSBEISPIELEN

Figur 1 zeigt einen unbemannten Flugkörper 1, der an einem schematisch dargestellten Luftfahrzeug 2 lösbar angekoppelt ist. Das Luftfahrzeug 2 weist dafür an der Rumpfunterseite oder an der Unterseite einer Tragfläche einen Bombenpylon 20 auf, der in Figur 1 teilweise geschnitten dargestellt ist. Der Bombenpylon 20 ist an seiner Unterseite teilweise offen ausgebildet und in diesem Bereich im Inneren des Bombenpylons 20 mit zwei lösbaren Halteeinrichtungen 22, 24 versehen, die mit zwei entsprechenden Gegenhalteeinrichtungen 13, 13', die aus einem oberen Tragelement 10 des Flugkörpers 1 hervorstehen, in Eingriff stehen und den Flugkörper 1 am Luftfahrzeug 2 fixieren.

Der Flugkörper 1 umfasst einen eine Nutzlast aufnehmenden Rumpf 10, auf dem Rumpf 10 angebrachte Tragflächen 12, zumindest eine Antriebseinrichtung, von der nur der linke seitlich am Rumpf 10 vorgesehene Lufteinlass 14 der Antriebseinrichtung gezeigt ist, sowie Steuerflächen 16, die mittels nicht gezeigter Steuerflächenantriebe in bekannter Weise bewegbar am Rumpf 10 angebracht sind.

Der Flugkörper 1 ist weiterhin mit einer Avionik 3 versehen, die ebenfalls nur schematisch dargestellt ist und sich im Inneren des Rumpfs 10 befindet. Die Avionik 3 enthält einen Bordcomputer 30, der neben wirksamen Verbindungen zu Navigationseinrichtungen auch einen Missionsdatenspeicher 32 sowie einen Steuerungsrechner 34 aufweist. Der Steuerungsrechner 34 wird nach dem Absetzen des Flugkörpers 1 vom Trägerluftfahrzeug 2 vom Missionsdatenspeicher 32 mit Daten eines vorgegebenen Flugwegs und eines anzufliegenden Ziels versorgt und erhält weiterhin Navigationsdaten aus in herkömmlicher Weise vorgesehenen Navigationseinrichtungen, wie einem Satellitennavigationssystem und/oder einem Trägheitsnavigationssystem. Aufgrund dieser Daten erzeugt der Steuerungsrechner 34 Steuersignale, die an die Steuerflächenantriebe geleitet werden, woraufhin diese die Steuerflächen 16 zur Steuerung des Flugkörpers 1 verstellen.

Im Bereich der offenen Unterseite des Bombenpylons 20 ist eine luftfahrzeugseitige Steckverbindung 26 vorgesehen, die mit einer Gegensteckverbindung 17 an der Oberseite des Flugkörpers 1 mechanisch und elektrisch oder optoelektronisch verbunden ist, wobei die flugkörperseitige Gegensteckverbindung 17 einen Signaleingang 31 aufweist, der über eine Signalleitung 33 mit der Avionik 3 zum Datentransfer verbunden ist.

Die luftfahrzeugseitige Steckverbindung 26 enthält einen Signalausgang 23, der über eine luftfahrzeugseitige Signalleitung 25 mit einer Luftfahrzeugavionik 27 verbunden ist.

Während des Tragflugs, in dem der Flugkörper 1 die in Figur 1 gezeigte, am Luftfahrzeug 2 angekoppelte Position einnimmt, ist die Avionik 3 des Flugkörpers 1 über die flugkörperseitige Datenleitung 33, die Gegensteckverbindung 17, die Steckverbindung 26 und die luftfahrzeugseitige Datenleitung 25 mit der Avionik 27 des Trägerluftfahrzeugs zum Datenaustausch verbunden.

In der Avionik 3 des unbemannten Flugkörpers 1 ist ein Missionsplanungsrechner 36 vorgesehen, der entweder ein eigenständiger Computer sein kann oder der als Computerprogramm im Bordcomputer 30 ablauffähig gespeichert ist. Der Missionsplanungsrechner 36 wird über eine Datenkommunikationseinrichtung mit Daten eines anzufliegenden Ziels versorgt. Diese Datenkommunikationseinrichtung ist im gezeigten Beispiel von der Gegensteckverbindung 17 gebildet, die über die Steckverbindung 26 mit der Avionik 27 des Trägerluftfahrzeugs verbunden ist, die einen Bordcomputer des Luftfahrzeugs enthält. Die Datenkommunikationseinrichtung kann aber auch durch eine im Flugkörper 1 vorgesehene Empfangseinrichtung gebildet sein, die per Funk zum Flugkörper gesendete Daten empfängt. Im gezeigten Beispiel, in welchem der unbemannte Flugkörper 1 im Tragflug unter dem Trägerluftfahrzeug 2 angekoppelt ist, erhält der Missionsplanungsrechner 36 die Zieldaten von der Luftfahrzeugavionik 27 über die Signalleitung 25, den Signalausgang 23 der luftfahrzeugseitigen Steckverbindung 26, den Signaleingang 31 der flugkörperseitigen Gegensteckverbindung 17 und die Signalleitung 33. Die Avionik 27 des Trägerluftfahrzeugs 2 erhält die an den Missionsplanungsrechner 36 weiterzuleitenden Daten über eine luftfahrzeugseitige Funkempfangseinrichtung 28, die mit einer Antenne 29 des Luftfahrzeugs 2 verbunden ist, über Funk von einer in der Figur nur symbolisch dargestellten Missionsplanungsstation 4. Die Missionsplanungsstation 4 kann auf der Erde oder beispielsweise auf einem Schiff oder in einem anderen Luftfahrzeug stationiert sein.

Obwohl bereits vor dem Start des mit dem unbemannten Flugkörper 1 versehenen Trägerluftfahrzeugs 2 Missionsplandaten im Missionsdatenspeicher 32 des unbemannten Flugkörpers 1 abgespeichert sein können, ist der Flugkörper 1 dafür ausgelegt, vorzugsweise während des Tragflugs, auf der Grundlage neu erhaltener Zieldaten einen neuen Missionsplan im Missionsplanrechner 36 zu berechnen, die errechneten Missionsplandaten dann im Missionsdatenspeicher 32 abzuspeichern und nach der Trennung vom Trägerluftfahrzeug aufgrund dieser neu errechneten Missionsplandaten das neue Ziel anzusteuern. Dazu werden die neuen Zielkoordinaten sowie andere Daten über Zieleigenschaften, die beispielsweise für die Zielanflugprozedur oder die Auslösung eines Gefechtskopfs relevant sind, an das Trägerluftfahrzeug 2 per Funk übertragen. Diese Daten werden im Trägerluftfahrzeug 2 von der Antenne 29 empfangen und über die Funkempfangseinrichtung 28 an die Luftfahrzeugavionik 27 weitergeleitet. Diese leitet die Daten dann an den Missionsplanungsrechner 36 im Trägerluftfahrzeug weiter.

Hat der Missionsplanungsrechner 36 den vereinfachten Missionsplan erstellt und die für die autonome Navigation und Steuerung des unbemannten Flugkörpers 1 erforderlichen Missionsdaten berechnet und im Missionsdatenspeicher 32 abgespeichert, so sendet er ein Bestätigungssignal an die Luftfahrzeugavionik 27, die dann einen Bereitschaftsstatus aktiviert, der ein Absetzen des unbemannten Flugkörpers 1 vom Luftfahrzeug 2 grundsätzlich ermöglicht.

Es ist auch möglich, den Missionsplanungsrechner 36 nicht im unbemannten Flugkörper 1 vorzusehen, sondern in der Avionik 27 des Trägerluftfahrzeugs, so dass dann vom Trägerluftfahrzeug lediglich die neu berechneten Missionsplandaten in den Missionsdatenspeicher 32 der Avionik 3 des unbemannten Flugkörpers übertragen werden.

Neben den Missionsplandaten können im Missionsdatenspeicher 32 auch Zieldaten und Angriffstrajektorien für zeitkritische Ziele fest abgespeichert werden, so dass der Missionsplanungsrechner 36 im unbemannten Flugkörper 1 nach dem Erhalt neuer Zielkoordinaten nur noch die Wegstrecke von einem vorgegebenen Absetzpunkt zu einem Eintrittspunkt (Marschflugpfad) in eine Angriffstrajektorie und den Einfädelpfad aus dem Marschflugpfad in die Angriffstrajektorie berechnen muss. Die Flugwegdaten einer geeigneten Angriffstrajektorie nimmt der Missionsplanungsrechner 36 aus den im Missionsdatenspeicher 32 gespeicherten Standard-Angriffstrajektorien, wobei er die ausgewählte Angriffstrajektorie mit den Zielkoordinaten verknüpft.

Zwar wurde vorstehend beschrieben, dass die Neuberechnung eines Missionsplans während des Tragflugs des unbemannten Flugkörpers 1 am Luftfahrzeug 2 erfolgt, doch ist es grundsätzlich auch möglich, die Berechnung des Missionsplans im Missionsplanungsrechner 36 zumindest teilweise auch nach dem Ablösen des unbemannten Flugkörpers 1 vom Luftfahrzeug 2 durchzuführen.

Nachfolgend wird die Vorgehensweise bei der Neuberechnung des Missionsplans detailliert beschrieben. Die Avionik 27 des Trägerluftfahrzeugs 2 sendet die über Funk von der Missionsplanungsstation 4 erhaltenen Zieldaten an die Avionik 3 des Flugkörpers 1 mehrmals in zeitlichen Abständen hintereinander, bis die Avionik 3 des Flugkörpers 1 den Erhalt der Zieldaten bestätigt hat. Die Avionik 3 des Flugkörpers 1 beginnt mit der vereinfachten Missionsplanung im Missionsplanungsrechner 36 und meldet dies an die Avionik 27 des Trägerluftfahrzeugs. Der Missionsplanungsrechner 36 transformiert die entsprechend den Zieldaten ausgewählte Standard-Angriffstrajektorie derart, dass der Aufschlagpunkt der Angriffstrajektorie mit den Zielkoordinaten der Zieldaten zusammenfällt und die Angriffstrajektorie in Anflugrichtung auf die Zielkoordinaten ausgerichtet ist. Anschließend erfolgt die Berechnung eines Marschflugpfades und eines Einfädelpfades für den unbemannten Flugkörper 1 derart, dass der Flugkörper aus einer definierten Marschhöhe bei einer definierten Marschgeschwindigkeit unter Berücksichtigung der kinematischen Flugkörperleistungen in die im vorhergehenden Schritt ermittelte Angriffstrajektorie einfädelt.

Bei der Berechnung des Marschflugpfades ist zu berücksichtigen, dass während des Flugs entlang dieses Marschflugpfades ausreichend Zeit zur Verfügung steht, um die im Flugkörper mitgeführten Waffen (Gefechtskopf) zu schärfen und die intelligenten Waffen mit den erhaltenen Zieldaten zu programmieren. Anschließend werden die Daten der transformierten Angriffstrajektorie, des berechneten Marschflugpfades und des berechneten Einfädelpfades vom Marschflugpfad in die Angriffstrajektorie in einem Gesamtflugpfad zusammengefasst. Die Daten (Wegpunkte) dieses Gesamtflugpfades werden dann als neue Missionsplandaten im Missionsdatenspeicher 32 abgespeichert und von dort dem Steuerungsrechner 34 zur Verfügung gestellt. Gleichzeitig werden diese neu berechneten Missionsplandaten auch an die Avionik 27 des Trägerluftfahrzeugs weitergeleitet, so dass die Besatzung des Trägerluftfahrzeugs entscheiden kann, mit welchem der gespeicherten Missionspläne der unbemannte Flugkörper 1 seine Mission ausführen soll, das heißt, in welches der berechneten Ziele der unbemannte Flugkörper 1 fliegen soll.

Fig. 2 zeigt in schematischer Darstellung einen Flugpfad 100, der mittels eines vereinfachten Missionsplans, der gemäß dem erfindungsgemäßen Verfahren zur Flugführung berechnet worden ist. Der Flugpfad 100 verläuft in einer Marschhöhe 102 über der Bezugshöhe (Seehöhe) 104. Die Linie 106 stellt die Geländekontur des zu überfliegenden Erdoberflächenabschnitts dar. Das vom unbemannten Flugkörper 1 anzufliegende Ziel 110 befindet sich auf dem Geländekonturpunkt 108. Die im Ziel 110 mündende Linie 112 stellt eine Standard-Angriffstrajektorie dar und die Linie 114 stellt einen Marschflugpfad für den unbemannten Flugkörper 1 dar. Der gesamte Flugpfad 100 setzt sich zusammen aus dem Marschflugpfad 114, der gewählten Standard-Angriffstrajektorie 112 sowie einem den Marschflugpfad 114 und die Angriffstrajektorie 112 verbindenden Einfädelpfad 116. Der Übergang aus dem Marschflugpfad 114 in den Einfädelpfad 116 ist durch einen ersten Wegpunkt 118 der optimalen Flughöhenberechnung (OFAC) definiert.

Die Ablösung des unbemannten Flugkörpers 1 vom Trägerluftfahrzeug erfolgt in einer Release-Höhe, die einschließlich eines Sicherheitsbereichs oberhalb der Marschhöhe 102, also oberhalb des Marschflugpfads 114 liegt. Durch diese Wahl der Release-Höhe wird eine Gefährdung des Trägerluftfahrzeugs durch den abgekoppelten unbemannten Flugkörper 1 ausgeschlossen. Die Abkoppelung des unbemannten Flugkörpers 1 vom Trägerluftfahrzeug erfolgt in einer Entfernung vom Ziel, die geringer ist, als die maximale Reichweite des unbemannten Flugkörpers, die sich als Variable aus den Parametern Flughöhe, Fluggeschwindigkeit, Atmosphärendaten, Winddaten sowie der Angriffsart und einer Sicherheitsreserve berechnet. Diese maximale Reichweite wird vom Missionsplanungsrechner 36 des unbemannten Flugkörpers 1 während der vereinfachten Missionsplanung mittels einer überschlägigen Berechnung geschätzt.

Wenn der vereinfachte Missionsplan zwar die Koordinaten des anzufliegenden Ziels enthält, jedoch keine Bilddaten und damit kein Datenmodell des Ziels, kann eine im unbemannten Flugkörper vorgesehene automatische Zielerkennungs- und Verfolgungseinrichtung (Zieltracker) nicht genutzt werden, so dass der Zielendanflug ausschließlich navigationsgestützt erfolgt. Um die sich daraus ergebende geringere Präzision des Zielendanflugs zu kompensieren und eine allzu negative Beeinträchtigung der Zielerreichungsgenauigkeit zu vermeiden, kann die Satelliten-Navigation auf der Grundlage nicht nur eines Satelliten-Navigationssystems, sondern unter Nutzung der Navigationsdaten von mehreren Satelliten-Navigationssystemen (zum Beispiel GPS, Gallileo) erfolgen. Weiterhin können zusätzlich andere Verfahren für die Navigationsstützung durchgeführt werden, bei welchen Informationen eines satellitengestützten Navigationssystems mit Informationen eines Inertial-Navigationssystems zur Erhöhung der Navigationsgenauigkeit kombiniert werden, wie dies beispielsweise in der US 6,900,760 B2 beschrieben ist.

Bezugszeichen in den Ansprüchen, der Beschreibung und den Zeichnungen dienen lediglich dem besseren Verständnis der Erfindung, welche gemäß den beigefügten Ansprüchen definiert ist, und sollen den Schutzumfang nicht einschränken.

### Bezugszeichenliste

Es bezeichnen:
- 1: Flugkörper
- 2: Luftfahrzeug
- 3: Avionik
- 4: Missionsplanungsstation
- 10: Rumpf
- 12: Tragfläche
- 13, 13': Gegenhalteeinrichtung
- 14: Antriebseinrichtung
- 16: Steuerflächen
- 17: Gegensteckverbindung
- 20: Bombenpylon
- 22: Halteeinrichtung
- 23: Signalausgang
- 24: Halteeinrichtung
- 25: Signalleitung
- 26: Steckverbindung
- 27: Luftfahrzeugavionik
- 28: Funkempfangseinrichtung
- 29: Antenne
- 30: Bordcomputer
- 31: Signaleingang
- 32: Missionsdatenspeicher
- 33: Signalleitung
- 34: Steuerungsrechner
- 36: Missionsplanungsrechner
- 100: Flugpfad
- 102: Marschhöhe
- 104: Seehöhe
- 106: Geländekontur
- 108: Geländekonturpunkt
- 110: Ziel
- 112: Angriffstrajektorie
- 114: Marschflugpfad
- 116: Einfädelpfad
- 118: erster Wegpunkt

## Patentansprüche

1. Verfahren zur Flugführung eines unbemannten Flugkörpers, bei welchem der unbemannte Flugkörper (1) von einem Trägerluftfahrzeug (2) aus abgesetzt wird, mit den Schritten
- Erstellen eines Missionsplans für den unbemannten Flugkörper auf der Grundlage von vorgegebenen Start- und Zielkoordinaten;
- Speichern des Missionsplans in einen Speicher (32) eines Bordcomputers (30) des unbemannten Flugkörpers;
- Steuerung des vom Trägerluftfahrzeug verschossenen Flugkörpers zum vorgegebenen Ziel mittels eines Steuerungsrechners (34) des Bordcomputers und mittels Steuerungseinrichtungen (16) des Flugkörpers auf der Basis des im Speicher des Flugkörpers gespeicherten Missionsplans;
wobei
- zumindest die Zielkoordinaten über eine Datenkommunikationsverbindung in den Bordcomputer des unbemannten Flugkörpers eingespeist werden; und
- mittels dieser eingespeisten Zielkoordinaten von einem Missionsplanungsrechner (36) des Flugkörpers der Missionsplan erstellt wird und im Speicher des Bordcomputers des unbemannten Flugkörpers abgespeichert wird, wobei der Missionsplanungsrechner ein eigenständiger Computer ist oder als Computerprogramm im Bordcomputer ablauffähig gespeichert ist,
**dadurch gekennzeichnet,**
**dass** Wegpunkte eines Gesamtpflugpfades als neu berechnete Missionsplandaten in dem Speicher des Bordcomputers abgespeichert, von dort dem Steuerungsrechner zur Verfügung gestellt und an eine Avionik (27) des Trägerluftfahrzeuges weitergeleitet werden.

2. Verfahren nach Anspruch 1,
**dadurch gekennzeichnet,**
**dass** die Zieldaten während des Tragflugs des mit dem Trägerluftfahrzeug verbundenen Flugkörpers vom Trägerluftfahrzeug über die Datenkommunikationsverbindung zum unbemannten Flugkörper übertragen werden.

3. Verfahren nach Anspruch 1 oder 2,
**dadurch gekennzeichnet,**
**dass** die Missionsplanung vom Bordcomputer des unbemannten Flugkörpers im Tragflug des mit dem Trägerluftfahrzeug verbundenen unbemannten Flugkörpers durchgeführt wird.

4. Verfahren nach einem der Ansprüche 1 bis 3,
**dadurch gekennzeichnet,**
- **dass** auch die Startkoordinaten vom Bordcomputer des Trägerluftfahrzeugs über die Datenkommunikationsverbindung an den Missionsplanungsrechner des unbemannten Flugkörpers geliefert werden; und
- **dass** die Erstellung des Missionsplans unter Verwendung der an den Missionsplanungsrechner über die Datenkommunikationsverbindung gelieferten Start- und Zielkoordinaten erfolgt.

5. Verfahren nach einem der Ansprüche 1 bis 4,
**dadurch gekennzeichnet,**
**dass** zu einer vereinfachten Missionsplanung, bei welcher auf eine Bedrohungsanalyse verzichtet wird, folgende Maßnahmen durchgeführt werden:
- Transformation einer Standard-Angriffstrajektorie, derart dass der Auftreffpunkt der Angriffstrajektorie mit den Koordinaten des Zieles zusammenfällt und die Angriffstrajektorie in Richtung des Headings der Zieldaten aus der Sicht eines das Ziel anfliegenden unbemannten Flugkörpers (1) ausgerichtet ist;
- Berechnung eines Marschflugpfades (114) in einer Marschhöhe (102), die einer berechneten optimalen Flughöhe entspricht,
- Berechnung eines Einfädelflugpfades (116) derart,
**dass** der Einfädelflugpfad (116) aus dem Marschflugpfad (114) aus der Marschhöhe (102) und einer vorgegebenen Marschgeschwindigkeit unter Berücksichtigung der kinematischen Flugleistungen des unbemannten Flugkörpers (1) in die Angriffstrajektorie (112) überleitet und
**dass** während des Marsches des Flugkörpers (1) auf dem Flugpfad (100) bei der vorgegebenen Marschgeschwindigkeit ausreichend Zeit zur Verfügung steht, um den Gefechtskopf des Flugkörpers zu schärfen und das gewählte Zündprogramm in den Gefechtskopfrechner zu laden;
- Verbindung der transformierten Angriffstrajektorie (112), des Einfädelpfades (116) und des Marschflugpfades (114) zu dem gemeinsamen Flugpfad (100), so dass der Flugpfad (100) einen Marschflugpfad (114), einen Einfädelflugpfad (116) und die in das Ziel (110) führende Angriffstrajektorie (112) aufweist.

6. Verfahren nach einem der Ansprüche 1 bis 5,
**dadurch gekennzeichnet,**
**dass** das Erstellen des Missionsplanes eine Bestimmung von Freigabekriterien für das Absetzen des unbemannten Flugkörpers vom Trägerluftfahrzeug aufweist, bei der folgende Parameter einfließen:
- die Flughöhe des Trägerluftfahrzeugs über Seehöhe ist größer als oder gleich 2500 Fuß;
- Flughöhe des Trägerluftfahrzeugs über Seehöhe liegt oberhalb der berechneten Marschflughöhe für den unbemannten Flugkörper zuzüglich eines vertikalen Sicherheitsabstandes von vorzugsweise 100 m innerhalb eines vertikalen Release-Höhenbereichs von vorzugsweise 200 m;
- die Navigationsausrichtung des Trägerluftfahrzeugs und des Flugkörpers in Richtung auf das Ziel liegt in einem ausreichenden Winkelbereich;
- der Geschwindigkeitsvektor des Trägerluftfahrzeugs liegt innerhalb der aus den Zieldaten berechneten Marschfluggeschwindigkeitsbandbreite und ist auf das Ziel zufliegend gerichtet;
- die aktuelle Entfernung zum Ziel ist geringer als die geschätzte Reichweite des Flugkörpers, vorzugsweise bei verbrauchsarmem Geradeausflug in konstanter Höhe während des Marschflugs.

7. Verfahren nach einem der Ansprüche 1 bis 6,
**dadurch gekennzeichnet,**
**dass** der unbemannte Flugkörper nach dem Absetzen vom Trägerluftfahrzeug unmittelbar zum ersten Wegpunkt des Marschflugpfades gelenkt wird, in welchem der Marschflugpfad in den Einfädelflugpfad übergeht, und unter Einhaltung einer vorgegebenen Sollgeschwindigkeit dorthin fliegt.

8. Verfahren nach einem der Ansprüche 1 bis 7,
**dadurch gekennzeichnet,**
**dass** der Flugkörper nach dem Einfädeln in die Angriffstrajektorie das Ziel automatisch erfasst und mittels eines Autopiloten entlang der Angriffstrajektorie autonom in das Ziel geführt wird.

## Claims

1. Method for guiding the flight of an unmanned missile, in which the unmanned missile (1) is dropped from a carrier aircraft (2), comprising the steps of
- creating a mission plan for the unmanned missile on the basis of predetermined start and target coordinates;
- storing the mission plan in a memory (32) of an on-board computer (30) of the unmanned missile;
- controlling the missile fired by the carrier aircraft to the predetermined target on the basis of the mission plan stored in the memory of the missile, using a control calculator (34) of the on-board computer and using control devices (16) of the missile;
wherein
- at least the target coordinates are fed into the on-board computer of the unmanned missile via a data communication link; and
- the mission plan is created by a mission planning calculator (36) of the missile using these fed-in target coordinates and stored in the memory of the on-board computer of the unmanned missile, the mission planning calculator being an independent computer or being stored in the on-board computer so as to be executable as a computer program,
**characterised**
**in that** waypoints of an overall flight path are stored as newly calculated mission plan data in the memory of the on-board computer, made available to the control calculator from there, and passed on to avionics (27) of the carrier aircraft.

2. Method according to claim 1,
**characterised**
**in that** the target data are transmitted from the carrier aircraft to the unmanned missile via the data communication link during the carrying flight of the missile connected to the carrier aircraft.

3. Method according to either claim 1 or claim 2,
**characterised**
**in that** the mission planning is performed by the on-board computer of the unmanned missile within the carrying flight of the unmanned missile connected to the carrier aircraft.

4. Method according to any of claims 1 to 3,
**characterised**
- **in that** the start coordinates are also supplied from the on-board computer of the carrier aircraft to the mission planning calculator of the unmanned missile via the data communication link; and
- **in that** the mission plan is created using the start and target coordinates supplied to the mission planning calculator via the data communication link.

5. Method according to any of claims 1 to 4,
**characterised**
**in that**, for simplified mission planning in which threat analysis is omitted, the following measures are performed:
- transforming a standard attack trajectory in such a way that the point of impact of the attack trajectory coincides with the coordinates of the target and the attack trajectory is orientated in the direction of the heading of the target data from the point of view of an unmanned missile (1) flying towards the target;
- calculating a cruise path (114), at a cruising altitude (102) corresponding to a calculated optimum altitude,
- calculating a threading path (116) in such a way
- that the threading path (116) transitions out of the cruise path (114), from the cruising altitude (102) and a predetermined cruising speed, into the attack trajectory (112), taking account of the kinematic flight performance of the unmanned missile (1), and
- that while the missile (1) is cruising on the flight path (100) at the predetermined cruising speed there is sufficient time available to prime the warhead of the missile and to load the selected ignition program into the warhead calculator;
- linking the transformed attack trajectory (112), the threading path (116) and the cruising path (114) to the shared flight path (100), in such a way that the flight path (100) has a cruising path (114), a threading path (116), and the attack trajectory (112) which leads into the target (110).

6. Method according to any of claims 1 to 5,
**characterised**
**in that** the creation of the mission plan includes a determination of release criteria for dropping the unmanned missile from the carrier aircraft, which incorporates the following parameters :
- the altitude of the carrier aircraft above sea level is greater than or equal to 2500 feet;
- the altitude of the carrier aircraft above sea level is above the calculated cruising altitude for the unmanned missile plus a vertical safety distance of preferably 100 m within a vertical release altitude interval of preferably 200 m;
- the navigation orientation of the carrier aircraft and of the missile towards the target is within a sufficient angular interval;
- the velocity vector of the carrier aircraft is within the cruising speed bandwidth calculated from the target data and is directed flying towards the target;
- the current distance from the target is less than the estimated range of the missile, preferably with low-consumption straight-line flight at a constant height during the cruising.

7. Method according to any of claims 1 to 6,
**characterised**
**in that** after being dropped from the carrier aircraft the unmanned missile is steered directly to the first waypoint of the cruising path, at which the cruising path transitions into the threading path, and flies thereto while maintaining a predetermined desired speed.

8. Method according to any of claims 1 to 7,
**characterised**
**in that** after being threaded into the attack trajectory the missile detects the target automatically and is guided into the target along the attack trajectory autonomously using an autopilot.

## Revendications

1. Procédé de conduite de vol d'un missile sans équipage, lors duquel le missile sans équipage (1) est largué depuis un aéronef porteur (2), comporpant les étapes de
- établissement d'un plan de mission pour le missile sans équipage en se fondant sur des coordonnées initiales et de cible prédéfinies ;
- enregistrement du plan de mission dans une mémoire (32) d'un ordinateur de bord (30) du missile sans équipage ;
- pilotage du missile tiré par l'aéronef porteur jusqu'à la cible prédéfinie au moyen d'un calculateur de pilotage (34) de l'ordinateur de bord et au moyen de dispositifs de pilotage (16) du missile sur la base du plan de mission enregistré dans la mémoire du missile ;
dans lequel
- au moins les coordonnées de cible sont injectées dans l'ordinateur de bord du missile sans équipage par le biais d'une liaison de communication de données ; et
- de mission (36) du missile au moyen de ces coordonnées de cible injectées et est enregistré dans la mémoire de l'ordinateur de bord du missile sans équipage, dans lequel le calculateur de planification de mission est un ordinateur indépendant ou est enregistré de manière exploitable dans l'ordinateur de bord en tant que programme informatique,
**caractérisé en ce que**
des points de cheminement d'un itinéraire de vol total sont enregistrés comme données de plan de mission nouvellement calculées dans la mémoire de l'ordinateur de bord, sont mis à disposition du calculateur de pilotage à cet endroit et sont communiqués à une avionique (27) de l'aéronef porteur.

2. Procédé selon la revendication 1,
**caractérisé en ce que**
les données de cible sont transmises de l'aéronef porteur au missile sans équipage par le biais de la liaison de communication de données pendant l'emport du missile relié à l'aéronef porteur.

3. Procédé selon la revendication 1 ou 2,
**caractérisé en ce que**
la planification de mission est mise en œuvre par l'ordinateur de bord du missile sans équipage pendant l'emport du missile sans équipage relié à l'aéronef porteur.

4. Procédé selon l'une des revendications 1 à 3,
**caractérisé en ce que**
- les coordonnées initiales sont également fournies par l'ordinateur de bord de l'aéronef porteur au calculateur de planification de mission du missile sans équipage par le biais de la liaison de communication de données ; et **en ce que**
- l'établissement du plan de mission s'effectue en utilisant les coordonnées initiales et de cible fournies au calculateur de planification de mission par le biais de la liaison de communication de données.

5. Procédé selon l'une des revendications 1 à 4,
**caractérisé en ce que**
pour une planification de mission simplifiée, où il n'est pas procédé à une analyse des menaces, les mesures suivantes sont mises en œuvre :
- transformation d'une trajectoire d'attaque standard, de sorte que le point d'impact de la trajectoire d'attaque coïncide avec les coordonnées de la cible et la trajectoire d'attaque est orientée dans la direction de l'en-tête des données de cible du point de vue d'un missile sans équipage (1) volant vers la cible ;
- calcul d'un itinéraire de croisière (114) à une altitude de croisière (102) correspondant à une altitude de vol calculée optimale,
- calcul d'un itinéraire d'insertion (116) de sorte que
- l'itinéraire d'insertion (116) passe de l'itinéraire de croisière (114), depuis l'altitude de croisière (102) et une vitesse de croisière prédéfinie, à la trajectoire d'attaque (112) en tenant compte des performances de vol cinématiques du missile sans équipage (1) et que
- pendant la croisière du missile (1) sur l'itinéraire de vol (100) à la vitesse de croisière prédéfinie, suffisamment de temps est disponible pour armer l'ogive du missile et pour charger le programme de tir dans le calculateur d'ogive ;
- liaison de la trajectoire d'attaque transformée (112), de l'itinéraire d'insertion (116) et de l'itinéraire de croisière (114) en itinéraire de vol commun (100), de sorte que l'itinéraire de vol (100) comporte un itinéraire de croisière (114), un itinéraire d'insertion (116) et la trajectoire d'attaque (112) menant sur la cible (110).

6. Procédé selon l'une des revendications 1 à 5,
**caractérisé en ce que**
l'établissement du plan de mission comporte une détermination de critères d'autorisation pour le largage du missile sans équipage depuis l'aéronef porteur, influencée par les paramètres suivants :
- l'altitude de l'aéronef porteur au-dessus du niveau de la mer est supérieure ou égale à 2500 pieds ;
- l'altitude de l'aéronef porteur au-dessus du niveau de la mer se trouve au-dessus de l'altitude de croisière calculée pour le missile sans équipage, majorée d'une distance de sécurité verticale de préférablement 100 m, à l'intérieur d'un intervalle d'altitude de largage de préférablement 200 m ;
- l'orientation de navigation de l'aéronef porteur et du missile vers la cible se trouve dans un secteur angulaire adéquat ;
- le vecteur vitesse de l'aéronef porteur se trouve à l'intérieur de la gamme de vitesses de croisière calculée à partir des données de cible et est orienté vers la cible ;
- l'éloignement actuel par rapport à la cible est inférieur à la portée estimée du missile, de préférence en cas de vol droit à faible consommation à altitude constante pendant la croisière.

7. Procédé selon l'une des revendications 1 à 6,
**caractérisé en ce que**
le missile sans équipage est, après largage depuis l'aéronef porteur, guidé directement jusqu'au premier point de cheminement, auquel l'itinéraire de croisière devient l'itinéraire d'insertion, et y vole en respectant une vitesse de consigne prédéfinie.

8. Procédé selon l'une des revendications 1 à 7,
**caractérisé en ce que**
le missile saisit automatiquement la cible après insertion dans la trajectoire d'attaque et est mené sur la cible de manière autonome le long de la trajectoire d'attaque au moyen d'un pilotage automatique.
